# EUROPÄISCHE PATENTSCHRIFT

(11) **EP 1 086 750 B1**
(45) Veröffentlichungstag und Bekanntmachung des Hinweises auf die Patenterteilung: **15.09.2004**
(21) Anmeldenummer: 00890224.9
(22) Anmeldetag: 19.07.2000
(51) Int. Cl.: B05B 15/12

(54) **Fahrbare Einrichtung zum Absaugen des beim Spritzlackieren entstehenden Farbnebels**
Mobile device for aspirating overspray produced by lacquer spraying
Dispositif d'aspiration de la matière de laquage à partir de l'excédent produit lors du laquage par pulvérisation

(30) Priorität: 30.08.1999 AT 58199
(43) Veröffentlichungstag der Anmeldung: 28.03.2001
(73) Patentinhaber: Mostböck, Gerald, Ing., 1030 Wien (AT)
(72) Erfinder: Mostböck, Gerald, Ing., 1030 Wien (AT)
(74) Vertreter: Rippel, Andreas, Dipl.-Ing.

(56) Entgegenhaltungen:
- FR-A- 1 564 222
- GB-A- 1 527 738
- US-A- 4 409 009

## Beschreibung

Die Erfindung bezieht sich auf eine Einrichtung zum Absaugen des beim Spritzlackieren entstehenden Farbnebels mittels Farbnebelabscheidefiltern und eines Absaugeventilators, wobei die Filter in einem fahrbaren länglichen Kasten angeordnet sind, dessen eine offene längliche Längsseite dem Entstehungsbereich des Farbnebels zugewendet werden kann, wobei an der anderen Seite der Filter ein Schlauch zum Abführen der gefilterten Luft abnehmbar angeordnet ist. Eine derartige Einrichtung ist aus der FR 1564222 bekannt.

Das Spritzlackieren von diversen Gegenständen ist seit langem als einfach durchzuführendes, rasches und kostensparendes Verfahren bekannt. Problematisch ist dabei, daß der beim Spritzlackieren entstehende Sprühnebel giftige Substanzen enthalten kann und jedenfalls äußerst unangenehm riecht. Um den Sprühnebel sachgerecht absaugen zu können, müssen daher die zu lackierenden Gegenstände in eine sogenannte Spritzbox verbracht werden. Diese Spritzbox ist ein Teil einer Lackieranlage, wobei dort der Sprühnebel abgesaugt, gefiltert und anschließend als gereinigte Abluft wieder abgegeben wird.

Es ist evident, daß das Verbringen der zu lackierenden Gegenstände in eine Spritzbox einen aufwendigen Vorgang darstellt. Beispielsweise müssen bei der Lackierung von Türen oder Fenstern in privaten Haushalten diese ausgehängt, in Althäusern oftmals ein paar Stockwerke hinunter getragen, mittels Lastkraftwagen zur Lackieranlage und nach der Lackierung wieder retour verbracht werden. Zusätzlich müssen die lackierten Gegenstände sehr sorgfältig behandelt werden, da zum Beispiel auf lackierten Holzoberflächen kleinste Dellen und Abschürfungen erkennbar sind.

In FR-1564222 ist eine Einrichtung zum Absaugen des beim Spritzlackieren entstehenden Farbnebels mittels Farbnebelabscheidefiltern und eines Absaugventilators bekannt, wobei die Filter in einem fahrbaren länglichen Kasten angeordnet sind.

Nachteilig ist dabei, daß die bekannte Einrichtung zum Absaugen des Farbnebels nicht einfach an die Größe der zu spritzlackierenden Objekte und dem entstehenden Sprühnebel angepaßt werden kann.

Die Erfindung hat es sich daher zum Ziel gesetzt, eine Einrichtung zum Absaugen des beim Spritzlackieren entstehenden Farbnebels mittels Farbnebelabscheidefiltern und eines Absaugeventilators zu schaffen, bei der die zu spritzenden (lackierenden) Objekte an ihrem Verwendungs-, oder Aufstellungsort belassen werden können und somit eine eigene Lackieranlage nicht notwendig ist. Weiters soll es die Erfindung ermöglichen auf einfache und rasche Weise die Größe des zu Spritzlackierenden Objekte und den entstehenden Spritznebel zu bezücksichtigen.

Erreicht wird dies dadurch, daß an den fahrbaren länglichen Kasten mindestens ein weiterer länglicher fahrbarer Kasten, anschließbar ist, wobei die Seitenwande der Kästen abnehmbar ausgebildet sind.

Durch die Anordnung eines vom Kasten getrennten fahrbaren Absaugeventilators wird gewährleistet, daß die erfindungsgemäße Einrichtung aus wenigen Einzelteilen bestehend leicht transportiert werden kann.

Um die unangenehmen "Gerüche", die beim Spritzlackieren auftreten können zu filtern, ist es zweckmäßig, daß ein fahrbares Aktivkohlefiltergehäuse angeordnet ist, das über Schläuche saug- oder druckseitig an den Absaugeventilator anschließbar ist.

Einerseits um die Zuluftströmung beim Betrieb der erfindungsgemäßen Einrichtung zu verbessern, andererseits um beim Transport Beschädigungen der Filterelemente vorzubeugen, ist es zweckmäßig, daß die offenen Längsseiten des fahrbaren länglichen Kastens bzw. des anschließbaren weiteren Kastens (der anschließbaren weiteren Kästen) mittels Türen oder dergleichen verschließbar sind.

Um bei beengten Platzverhältnissen die volle Funktionsfähigkeit und Einsatzmöglichkeit der erfindungsgemäßen Einrichtung zu gewährleisten, können die Türen des Kastens (der Kästen) aushängbar angeordnet sein.

Bei bestimmten Einsatzorten ist eine große ständige Frischluftzufuhr nicht möglich. Um mit der erfindungsgemäßen Einrichtung einen Mischluftbetrieb zu gewährleisten, ist in der Druckleitung des Absaugeventilators ein T-Stück angeordnet, das mit Regelklappen zum Einstellen eines solchen Mischluftbetriebes versehen ist. Es ist dabei nicht ratsam, daß mehr als 50% gereinigte Abluft wieder in den Aufstellungsort der erfindungsgemäßen Einrichtung zurückgebracht wird.

Nachstehend ist die Erfindung an Hand eines Ausführungsbeispieles beschrieben, ohne auf dieses Beispiel beschränkt zu sein. Dabei stellt die Zeichnung eine Ansicht der erfindungsgemäßen Einrichtung im Schrägriß dar.

Gemäß der Zeichnung ist ein Kasten 1 fahrbar auf Rollen 2 angeordnet. Der Kasten 1 ist zum Zwecke des Transportes als Schutz vor Beschädigungen der Filterelemente mittels Türen 3 verschließbar. Diese Türen 3 sind mittels Scharnieren 4 am Kasten 1 abnehmbar angelenkt. Eine Türe 3' wird in der Zeichnung im abgenommenen Zustand gezeigt.
An der durch die Türen 3 offenbaren Seite des fahrbaren Kastens 1 sind Farbnebelabscheidefilter 5 angeordnet, die dem Entstehungsbereich des Farbnebels beim Spritzlackieren zugewendet werden. Im Kasten 1 sind hinter den Farbnebelabscheidefiltern 5 Taschenfilter (nicht gezeichnet) eingesetzt, die die beim Spritzlackieren entstehende Abluft weiter filtern.

Zur Erleichterung des Transportes des Kastens 1 ist an dessen Oberseite eine Transportgurtöffnung 6 vorgesehen.

Ein Absaugeventilator 7 ist samt elektronischer Steuerung 8 auf einer Rodel 9 mittels Rädern 10 fahrbar montiert.

Ein Aktivkohlefiltergehäuse 11 nimmt handelsübliche Aktivkohlefilterelemente auf. Diese Aktivkohlefilterelemente filtern insbesonders die unangenehmen "Gerüche", die beim Spritzlackieren üblicherweise auftreten, wodurch ein langes Lüften der Arbeitsräume vermieden werden kann. Auch das Aktivkohlefiltergehäuse 11 ist mittels Rollen 12 fahrbar und somit leicht transportierbar.

Ein T-Stück 13 ist mit Regulierklappen (nicht gezeigt) ausgestattet, die einen (teilweisen) Mischluftbetrieb ermöglichen. Ein Teil der Abluft kann dadurch durch eine Öffnung 14 wieder in den Arbeitsraum zurückgebracht werden, der andere Teil der Abluft gelangt durch eine Öffnung 15 ins Freie.

Der fahrbare Kasten 1, der Absaugventilator 7, das Aktivkohlefiltergehäuse 11 und das T-Stück 14 sind mittels Schlauchelementen 16 ¹, 16 ², 16 ³, 16 ⁴, 16 ⁵, 16 ⁶, 16 ⁷ und 16 ⁸ miteinander verbunden.

Um unterschiedlichsten Anforderungen an das Filtervolumen gerecht werden zu können und um auch größere Objekte ohne Unterbrechung spritzlackieren zu können, ist an dem fahrbaren länglichen Kasten 1 ein weiterer fahrbarer länglicher Kasten 1A angeschlossen. Um den Anschluß des Kastens 1A zu ermöglichen, werden die Seitenwände 17 und 17A abgenommen und die Kästen 1 und 1A mittels Schnellverbindungen 18 verbunden.

Der Kasten 1A weist für Tansportzwecke Rollen 2A und eine Transportgurtöffnung 6A auf. Öffenbare Türen 3A sind mittels Scharniere 4A am Kasten 1A angelenkt. Diese Anlenkung erfolgt lösbar, sodaß die Türen 3A auch abgenommen werden können.

Beim Betrieb werden die fahrbaren länglichen Kästen 1 und 1a dem Entstehungsbereich des Farbnebels zugewendet und die Türen 3, 3' und 3A geöffnet. In engen begrenzten Räumlichkeiten können die Türen 3, 3'und 3a auch ausgehängt werden. In der Zeichnung ist die Türe 3 im geöffneten Zustand, die Türe 3' im ausgehängten Zustand und die Türe 3A im geschlossenen Zustand gezeigt.

Durch Einschalten des Absaugeventilators 7 wird der beim Spritzlackieren entstehende Farbnebel vor den Kästen 1 und 1A abgesaugt und durch das Farbnebelabscheidefilter 5 und das dahinter befindliche Taschenfilter gesaugt. Durch das Durchströmen durch diese Filter wird der Farbnebel gereinigt. Nach dieser Reinigung durchströmt die Abluft vom Absaugeventilator 7 angezogen die Schlauchelemente 16 ¹, 16 ² und 16 ³.

Der Absaugventilator 7 drückt die Abluft durch die Schlauchelemente 16 ⁴, 16 ⁵, 16 ⁶ und 16 ⁷ in das Aktivkohlefiltergehäuse 11, wo die Abluft handelsübliche Aktivkohlefilterelemte durchströmt. Durch dieses Durchströmen werden die beim Spritzlackieren auftretenden unangenehmen "Gerüche" gefiltert.

Nach Durchströmen eines Schlauchelementes 16 ⁸ gelangt die nunmehr vollständig gereinigte Abluft in das T-Stück 13, das mit Regelklappen zum Einstellen eines teilweisen Umluftbetriebes versehen ist. Die Abluft kann dadurch durch eine Öffnung 14 wieder in den Arbeitsraum zurückgebracht werden, respektive durch eine Öffnung 15 an die Außenwelt abgegeben werden.

Im Rahmen der Erfindung sind zahlreiche Abänderungen möglich: So ist die Anzahl der fahrbaren länglichen Kästen variabel, auch ist die direkte Montage von Rollen auf die Kästen nicht erforderlich. Die Kästen könnten auf einem eigenen Transportgestell transportiert werden.

## Patentansprüche

1. Einrichtung zum Absaugen des beim Spritzlackieren entstehenden Farbnebels bestehend aus in einem fahrbaren länglichen Kasten (1) angeordneten Farbnebehbscheidefiltern und einem Absaugeventilator, wobei eine offene Längsseite des Kastens (1) dem Entstehungsbereich des Farbnebels zugewendet werden kann und an der anderen Seite der Farbnebelabscheidefilter (5) ein Schlauch (16 ¹, 16 ², 16 ³, 16 ⁴, 16 ⁵, 16 ⁶, 16 ⁷, 16 ⁸) zum Abführen der gefilterten Luft abnehmbar angeordnet ist, **dadurch gekennzeichnet, daß** an den fahrbaren Kasten (1) mindestens ein weiterer länglicher fahrbarer Kasten (1A) anschließbar ist, wobei der Seitenwände (17, 17A) der Kästen (1,1A) abnehmbar ausgebildet sind.

2. Einrichtung nach Anspruch 1, **dadurch gekennzeichnet, daß** der vom Kasten getrennte Absaugeventilator (7) fahrbar angeordnet ist.

3. Einrichtung nach den Ansprüchen 1 bis 2, **dadurch gekennzeichnet, daß** ein fahrbares Aktivkohlefiltergehäuse (11) angeordnet ist, das über Schläuche (16 ⁴, 16 ⁵, 16 ⁶) saugoder druckseitig an den Absaugeventilator (7) anschließbar ist.

4. Einrichtung nach den Ansprüchen 1 bis 3, **dadurch gekennzeichnet, daß** Türen (3, 3', 3A) oder dergleichen vorgesehen sind, die die offenen Längsseiten des fahrbaren länglichen Kastens (1) bzw. des anschließbaren weiteren Kastens (1A) oder der anschließbaren weiteren Kästen zu Transportzwecken verschließen.

5. Einrichtung nach Anspruch 4, **dadurch gekennzeichnet, daß** die Türen (3, 3'und 3A) aushängbar angeordnet sind.

6. Einrichtung nach den Ansprüchen 1 bis 5, **dadurch gekennzeichnet, daß** in der Druckleitung des Absaugeventilators (7) ein T-Stück (13) angeordnet ist, das mit Regelklappen zum Einstellen eines teilweisen Umluftbetriebes versehen ist.

## Claims

1. A device for removing by suction the paint mist formed during spray painting comprising paint mist separating filters and an extraction fan arranged in a mobile oblong box (1) wherein one open longitudinal side of the box (1) can be turned towards the region of formation of the paint mist, wherein a hose (16¹, 16², 16³, 16⁴, 16⁵, 16⁶, 16⁷, 16⁸) for removing the filtered air is removably arranged on the other side of the paint mist separating filter (5), **characterised in that** at least one other movable oblong box (1A) can be connected to the movable box (1) wherein the side walls (17, 17A) of the boxes (1, 1A) are constructed as removable.

2. The device according to claim 1, **characterised in that** the extractor fan (7) separate from the box is arranged as movable.

3. The device according to claims 1 to 2, **characterised in that** a movable activated charcoal filter casing (11) is arranged which can be connected to the suction or pressure side of the extractor fan (7) by means of hoses (16⁴, 16⁵, 16⁶).

4. The device according to claims 1 to 3, **characterised in that** doors (3, 3', 3A) or the like are provided which close the open longitudinal sides of the movable oblong box (1) or the connectable other box (1A) or the connectable other boxes for transport purposes.

5. The device according to claim 4, **characterised in that** the doors (3, 3' and 3A) are arranged so that they can be removed from their hinges.

6. The device according to claims 1 to 5, **characterised in that** a T-piece (13) is arranged in the pressure pipe of the extractor fan (7) which is provided with butterfly valves for adjusting a partial circulating operation.

## Revendications

1. Installation pour l'aspiration du brouillard émanant d'une opération de peinture au pistolet, composée d'un filtre de séparation du brouillard de peinture, disposé dans un caisson oblong mobile (1), un côté longitudinal ouvert du caisson (1) pouvant être dirigé vers la zone de naissance du brouillard de peinture et un flexible (16 ¹, 16 ², 16 ³, 16 ⁴, 16 ⁵, 16 ⁶, 16 ⁷, 16 ⁸) pour l'évacuation de l'air filtré étant disposé de façon amovible sur l'autre côté des filtres de séparation du brouillard de peinture, pour l'évacuation de l'air filtré, **caractérisée en ce qu'**au moins un caisson oblong mobile supplémentaire ( A) peut être raccordé sur le caisson mobile (1), les parois latérales (17, 17A) du caisson (1, 1A) étant conçues de façon amovible.

2. Installation selon la revendication 1, **caractérisée en ce que** le ventilateur d'aspiration (7) séparé du caisson est disposé de façon mobile.

3. Installation selon l'une quelconque des revendications 1 ou 2, **caractérisée en ce qu'**un boîtier avec filtre au charbon actif (11) pouvant être relié côté aspiration ou côté pression sur le ventilateur d'aspiration par l'intermédiaire de filtres (16 ⁴, 16 ⁵, 16 ⁶) est prévu.

4. Installation selon l'une quelconque des revendications 1 à 3, **caractérisée en ce que** des portes (3, 3', 3A), fermant les côtés longitudinaux du caisson oblong mobile (1) ou du caisson mobile supplémentaire pouvant être raccordé (1A) ou des caissons supplémentaires pouvant être raccordés pouvant être fermées à des fins de transport sont prévues.

5. Installation selon la revendication 4, **caractérisée en ce que** les portes (3, 3' et 3A) sont disposées de façon décrochable.

6. Installation selon l'une quelconque des revendications 1 à 5, **caractérisée en ce qu'**une pièce en T (13) munie de volets de réglage pour le réglage d'un régime partiel par circulation d'air est disposé dans la conduite de pression du ventilateur d'aspiration (7).
